# EUROPÄISCHE PATENTSCHRIFT

(11) **EP 0 846 225 B1**
(45) Veröffentlichungstag und Bekanntmachung des Hinweises auf die Patenterteilung: **19.09.2007**
(21) Anmeldenummer: 96946077.3
(22) Anmeldetag: 17.12.1996
(51) Int. Cl.: F02M 61/18, F02M 51/06

(54) **EINSPRITZVENTIL, INSBESONDERE ZUM DIREKTEN EINSPRITZEN VON KRAFTSTOFF IN EINEN BRENNRAUM EINES VERBRENNUNGSMOTORS**
INJECTION VALVE, IN PARTICULAR FOR DIRECTLY INJECTING FUEL INTO THE COMBUSTION CHAMBER OF AN INTERNAL COMBUSTION ENGINE
SOUPAPE D'INJECTION, UTILE NOTAMMENT POUR INJECTER DIRECTEMENT DU CARBURANT DANS LA CHAMBRE DE COMBUSTION D'UN MOTEUR A COMBUSTION INTERNE

(30) Priorität: 22.06.1996 DE 19625059
(43) Veröffentlichungstag der Anmeldung: 10.06.1998
(73) Patentinhaber: ROBERT BOSCH GMBH, 70442 Stuttgart (DE)
(72) Erfinder: REMBOLD, Helmut, D-70435 Stuttgart (DE); MÜLLER, Martin, D-71696 Möglingen (DE); PREUSSNER, Christian, D-71706 Markgröningen (DE); BENZ, Andreas, D-96052 Bamberg (DE); MARTIN, Ottmar, D-71735 Hochdorf/Eberdingen (DE)
(86) Internationale Anmeldenummer: PCT/DE1996/002397
(87) Internationale Veröffentlichungsnummer: WO 1997/049911

(56) Entgegenhaltungen:
- EP-A- 0 042 799
- WO-A-84/01980
- DE-A- 19 539 798
- GB-A- 2 039 993
- GB-A- 2 087 481

## Beschreibung

Die Erfindung betrifft ein Einspritzventil, insbesondere zum direkten Einspritzen von Kraftstoff in einen Brennraum eines Verbrennungsmotors nach dem Oberbegriff des Anspruchs 1.

### STAND DER TECHNIK

Bei einem bekannten Einspritzventil (US 53 50 119) ist in einem Ventilsitzteil eine Auslaßöffnung vorgesehen, die von einer als Schließkörper dienenden Ventilnadel verschlossen wird. In Strömungsrichtung des Kraftstoffs gesehen ist hinter der Auslaßöffnung eine Spritzlochscheibe mit einer Abspritzöffnung angeordnet, die den engsten Strömungsquerschnitt im Strömungsweg des Kraftstoffs durch das Ventil bildet und die somit bei gegebenem Kraftstoffdruck und gegebener Öffnungszeit die abgespritzte Kraftstoffmenge festlegt.

Ein anderes bekanntes Einspritzventil (EP 0 328 550 B1) weist einen topfförmigen Ventilkörper auf, in dessen Boden eine Führungsbohrung für eine Ventilnadel vorgesehen ist. Auslaßseitig ist am Boden des Ventilkörpers ein kegelförmiger Vorsprung vorgesehen, der sich so in eine entsprechende kegelförmige Ausnehmung in einen Ventilsitzteil hinein erstreckt, daß zwischen dem Ventilkörper und dem Ventilsitzteil eine kegelmantelförmige Wirbel- oder Drallkammer ausgebildet ist, deren Spitze in eine als Zumeßöffnung dienende Abspritzöffnung mündet, die mittels der im Ventilkörper geführten Ventilnadel verschließbar ist.

Im Boden des Ventilkörpers sind um die Führungsbohrung herum verteilt Kraftstoffkanäle angeordnet, die so gegen eine Rotationsachse der Drallkammer geneigt und versetzt sind, daß der in die Drallkammer einströmende Kraftstoff eine Geschwindigkeitskomponente in Umfangsrichtung aufweist. Auf diese Weise soll erreicht werden, daß der Kraftstoff im wesentlichen in Form eines geschlossenen Kegelmantels abgespritzt wird und im Brennraum eines Verbrennungsmotors zerstäubt.

Bei einem weiteren bekannten Einspritzventil (US 53 07 997) ist in einem eine Abspritzöffnung aufweisenden Ventilsitzkörper eine kegelförmige Vertiefung vorgesehen, in die sich ein eine Ventilnadel führender Ventilkörper mit einem entsprechenden kegelförmigen Vorsprung hinein erstreckt. Auf diese Weise wird zwischen dem Ventilkörper und dem Ventilsitzteil eine Drallkammer geschaffen, die strömungsmäßig vor der Abspritzöffnung liegt.

Die Zuführung von Kraftstoff in die Drallkammer erfolgt durch Kraftstoffkanäle, die gegen eine Rotationsachse der Drallkammer geneigt und versetzt angeordnet sind, so daß der in die Drallkammer gelangende Kraftstoff eine Geschwindigkeitskomponente in Umfangsrichtung aufweist.

Die Kraftstoffkanäle weisen einen ersten Bohrungsabschnitt mit relativ großem Durchmesser und relativ großer Länge auf, an den sich auslaßseitig ein Bohrungsabschnitt mit verringertem Durchmesser und relativ kurzer Länge anschließt. Die Bohrungsabschnitte mit verringertem Durchmesser bilden gemeinsam den für die Kraftstoffzumessung erforderlichen engsten Querschnitt im Strömungsweg durch das Einspritzventil.

Auch bei diesem bekannten Einspritzventil wird der Kraftstoff in Form einer gleichmäßigen, geschlossenen kegelmantelförmigen Kraftstofflamelle abgespritzt.

Außerdem ist aus der DE 195 39 798 A1 bereits ein Einspritzventil bekannt, das zum direkten Einspritzen von Kraftstoff in einen Brennraum eines Verbrennungsmotors, insbesondere eines mit Diesel-Kraftstoff betriebenen Motors dient. Das Einspritzventil weist einen Strömungsweg für Kraftstoff von einem Kraftstoffeinlass bis zu einer Abspritzöffnung am stromabwärtigen Ende der Einspritzdüse auf. Zudem besitzt das Einspritzventil einen einen Ventilsitz aufweisenden Ventilkörper und einen bewegbaren Schließkörper einer Steuernadel, der mit dem Ventilsitz zusammenwirkt. Im Strömungsweg vor der Abspritzöffnung ist stromaufwärts des Ventilsitzes in einer ortsfesten, die Steuernadel koaxial umgebenden Hülse eine Mehrzahl von Kraftstoffkanälen angeordnet, deren Querschnitt bei gegebenem Kraftstoffdruck die jeweils pro Zeiteinheit abgespritzte Kraftstoffmenge bestimmt. Kraftstoff wird aus einem äußeren Speicherraum durch die Kraftstoffkanäle gepresst und in Form von Einzelstrahlen dem Brennraum zugeführt. Dabei sind sämtliche Kraftstoffkanäle so ausgerichtet, dass die aus ihnen austretenden Kraftstoffstrahlen bei offenem Ventil direkt durch die Abspritzöffnung gespritzt werden, da gedachte verlängerte Mittelachsen dieser Kraftstoffkanäle die Abspritzöffnung berührungsfrei durchlaufen.

### VORTEILE DER ERFINDUNG

Das erfindungsgemäße Einspritzventil mit den Merkmalen des Anspruchs 1 hat demgegenüber den Vorteil, daß die abgespritzte Kraftstoffwolke eine gezielte Strähnigkeit aufweist, da zumindest einige der Kraftstoffkanäle so ausgerichtet sind, daß die aus ihnen abgespritzten Kraftstoffstrahlen direkt durch die Abspritzöffnung hindurchgespritzt werden, ohne daß eine weitere wesentliche Drosselung des Kraftstoffstroms erfolgt, während ein Teil der Kraftstoffkanäle so ausgerichtet sind, daß die aus ihnen austretenden Kraftstoffstrahlen vor der Abspritzöffnung vorzugsweize spitzwinklig auf eine die Abspritzöffnung umgebende Fläche oder auf einen Aufprallbereich an dem Schließkörper oder auf eine die Abspritzöffnung umgebende Wandung aufprallen.

Ein zusätzlicher Vorteil des erfindungsgemäßen Einspritzventils besteht darin, daß die kraftstoffzerstäubenden Elemente, insbesondere die Kraftstoffkanäle, bei geschlossenem Einspritzventil von der unsauberen Brennraumatmosphäre getrenntsind. So können sich Verschmutzungen nicht auf den kraftstoffzerstäubenden Elementen ablagern und die Zerstäubung verändern.

Durch eine geeignete umfangsmäßige Verteilung und eine entsprechende Ausrichtung der Kraftstoffkanäle bezüglich der Mittelachse der Abspritzöffnung sowie eine entsprechende Einbaudrehlage des Einspritzventils relativ zu einer in einen Brennraum eines Verbrennungsmotors hineinragenden Zündkerze läßt sich ein stöchiometrisches Kraftstoffluftgemisch an den Zündkerzenelektroden erhalten. Zweckmäßigerweise wird dabei die Ausrichtung des erfindungsgemäßen Einspritzventils zur Zündkerze so gewählt, daß die Zündkerze in einer Lücke zwischen zwei Kraftstoffsträhnen liegt. Damit läßt es sich sicher vermeiden, daß die Zündkerzenelektroden direkt mit Kraftstoff angespritzt werden. Somit wird ein zu starkes Auskühlen sowie ein darauf zurückzuführendes Verkoken der Zündkerzenelektroden verhindert.

Mit dem erfindungsgemäßen Einspritzventil kann Kraftstoff so abgespritzt werden, daß sich im Brennraum eines Verbrennungsmotors eine an diesen angepaßte, zusammenhängende Kraftstoffluftgemischwolke mit einem brennbaren Verhältnis von Kraftstoff und Luft ausbildet, ohne daß flüssiger Kraftstoff auf eine Zylinderwand oder einen Kolbenboden gelangt. Die Kraftstoffeinspritzung in den Brennraum läßt sich dabei insbesondere so durchführen, daß der Kraftstoff unmittelbar vor dem Verbrennen nahezu vollständig verdampft ist.

Durch die in den abhängigen Ansprüchen aufgeführten Maßnahmen sind weitere vorteilhafte Ausgestaltungen und Verbesserungen des im Anspruch 1 angegebenen Einspritzventils möglich.

Durch unterschiediche Neigungen der Kraftstoffkanäle gegen die Mittelachse der Abspritzöffnung läßt sich Kraftstoff raumfüllend in den Brennraum einspritzen. Durch eine entsprechende Auswahl der Neigungen der Kraftstoffkanäle gegen die Mittelachse der Abspritzöffnung, die der Hauptachse des Einspritzventils entspricht, läßt sich eine Kraftstoffwolke erzielen, deren Hauptachse gegen die Mittelachse der Abspritzöffnung geneigt ist. Mit dem erfindungsgemäßen Einspritzventil kann also die Kraftstoffwolke schief abgespritzt bzw. in den Brennraum eingespritzt werden, was insbesondere bei beengten Einbauverhältnissen im Zylinderkopf des Verbrennungsmotors erforderlich sein kann, um beispielsweise bei einer seitlichen Anordnung des Einspritzventils eine brennraumfüllende Kraftstoffeinspritzung sicherzustellen.

Zur Verbesserung der Kraftstoffzerstäubung ist erfindungsgemäß, einen Teil der aus den Kraftstoffkanälen austretenden Kraftstoffstrahlen auf eine die Abspritzöffnung umgebende als Ventilsitz dienende oder dazu benachbarte Fläche, auf die Wand der Abspritzöffnung oder auf die Ventilnadel aufprallen zu lassen, um eine Umlenkung, eine Auffächerung und/oder eine Prallzerstäubung des Kraftstoffs zu erreichen. Hiermit läßt sich eine Kraftstoffluftgemischwolke erzeugen, die einen Kraftstoffanteil auf einem Kegelmantel aufweist, wie er mittels einer Dralldüse erzeugt wird, sowie einen in Strähnen vorliegenden Kraftstoffanteil aufweist, wie er z. B. durch eine Mehrlochdüse bewirkt wird.

Eine Verbesserung der Kraftstoffzerstäubung und eine gezielte Beeinflussung der Kraftstoffverteilung im Brennraum läßt sich auch durch eine Kollision von einzelnen Kraftstoffstrahlen erzielen.

Um Kraftstoffablagerungen an der die Abspritzöffnung umgebenden Wand zu verhindern, ist es besonders zweckmäßig, wenn die Abspritzöffnung von einer in Abspritzrichtung sich erweiternden, kegelförmigen Wand umgeben ist.

### ZEICHNUNG

Ausführungsbeispiele der Erfindung sind in der Zeichnung vereinfacht dargestellt und in der nachfolgenden Beschreibung näher erläutert. Es zeigen:
- Fig. 1: Eine schematische, teilweise geschnittene Ansicht eines Einspritzventils,
- Fig. 2: eine schematische, teilweise geschnittene Ansicht eines Ankers einer elektromagnetischen Betätigungseinrichtung für das Einspritzventil,
- Fig. 3: einen schematischen Schnitt durch den Auslaßbereich eines Einspritzventils,
- Fig. 4: einen Schnitt im wesentlichen nach Linie IV-IV in Figur 1,
- Fig. 5a, 5b, 5c: jeweils einen Schnitt im wesentlichen nach Linie V-V in Figur 4,
- Fig. 6: einen Schnitt im wesentlichen nach Linie IV-IV in Figur 1,
- Fig. 7: einen Schnitt im wesentlichen nach Linie VII-VII in Figur 6 nach einer Ausgestaltung der Erfindung,
- Fig. 8: einen schematischen Schnitt durch einen Auslaßbereich eines Ventilkörpers für ein Einspritzventil nach einer weiteren Ausgestaltung der Erfindung,
- Fig. 9: einen Schnitt im wesentlichen nach Linie IX-IX in Figur 8 und
- Fig. 10: einen Schnitt im wesentlichen nach Linie X - X in Figur 9.

In den verschiedenen Figuren der Zeichnung sind einander entsprechende Bauteile mit gleichen Bezugszeichen versehen.

Wie Figur 1 zeigt, weist das Einspritzventil ein Gehäuse 10 mit einem Gehäusekörper 11 auf, in dem eine zentrale Führungsbohrung 12 für einen Anker 13 einer elektromagnetischen Betätigungseinrichtung vorgesehen ist. Zur Kraftstoffzuführseite hin, also in Figur 1 nach oben, schließt sich an die Führungsbohrung 12 ein Spulenaufnahmeabschnitt 14 mit erweitertem Durchmesser an.

Ein nicht-magnetischer Zwischenring 15 mit einem radialen Flansch 15' und einem Hülsenabschnitt 15" liegt mit seinem Flansch 15' auf einer radialen Stufenfläche 16 auf und ist z. B. durch Löten mit dem Gehäusekörper 11 fest verbunden. Ein Anschlußrohr 17 ist in den Hülsenabschnitt 15" des Zwischenrings 15 eingesetzt und mit diesem z. B. durch Löten verbunden. Der Spulenaufnahmeabschnitt 14 ist somit vom Zwischenring 15 und vom Anschlußrohr 17 radial innen begrenzt.

In den radial nach innen begrenzten Spulenaufnahmeabschnitt 14 ist eine in einem Spulenträger 18 aufgenommene Magnetspule 19 angeordnet, die mittels eines Kunststoffmantels 18' im Spulenträger 18 eingekapselt ist. Durch das Einspritzventil strömender Kraftstoff kann somit wegen des zwischen dem Anschlußrohr 17 und dem Gehäusekörper 11 angeordneten Zwischenrings 15 nicht in den Spulenaufnahmeabschnitt 14 eindringen, so daß die Magnetspule 19 trocken im Einspritzventil untergebracht ist.

Ein Anschlußstutzen 21 für eine Kraftstoffzuführleitung ist in nicht näher dargestellter Weise mit dem Anschlußrohr 17 verbunden. Eine Schließfeder 23 ist im Anschlußrohr 17 angeordnet und zwischen dem Anker 13 und einer im Anschlußrohr 17 fest oder verstellbar eingesetzten Widerlagerhülse 24 eingespannt.

In eine in einem auslaßseitigen Aufnahmeabschnitt 25 des Gehäusekörpers 11 vorgesehene Aufnahmebohrung 26 ist ein Ventilkörper 27 mit einem kolbenartig erweiterten Ende 28 eingesetzt, an dem ein Dichtring 28' in einer Nut 28" vorgesehen ist. Ein auslaßseitiger Rohrabschnitt 29 des Ventilkörpers 27 ist an seinem Außenumfang mit einer umfangsmäßig umlaufenden Ausnehmung 30 versehen, die nahe dem auslaßseitigen Ende des Rohrabschnitts 28 in eine Umfangsnut 31 übergeht. Über die Ausnehmung 30 und die Umfangsnut 31 ist eine Hülse 32 aufgeschoben, die vor der Ausnehmung 30 und hinter der Umfangsnut 31 mit dem Rohrabschnitt 29 des Ventilkörpers 27 verschweißt ist, so daß ein Kraftstoffzuführbereich 33 für Kraftstoffkanäle 34 (Fig. 4, Fig. 5a bis 5c) gebildet ist.

Der Ventilkörper 27 weist eine abgestufte Durchgangsbohrung 35 mit einem ersten, im kolbenartig erweiterten Ende 28 vorgesehenen Führungsabschnitt 36, mit einem zweiten im Bereich des auslaßseitigen Endes im Rohrabschnitt 29 vorgesehenen Führungsabschnitt 37 und mit einem zwischen den beiden Führungsabschnitten befindlichen Kraftstoffdurchlaßbereich 38 auf. In der Durchgangsbohrung 35 des Ventilkörpers 27 ist eine als Schließkörper des Einspritzventils dienende Ventilnadel 39 geführt, die an ihrem auslaßseitigen Ende eine Dichtfläche 40 aufweist, die mit einem eine Abspritzöffnung 41 umgebenden Ventilsitz 41' zusammenwirkt. Das von der Dichtfläche 40 abgewandte Ende der Ventilnadel 39 ist mit einem Befestigungsabschnitt 42 in einem erweiterten Abschnitt 43 einer Durchgangsbohrung 44 im Anker 13 befestigt.

Um einen Strömungsweg für Kraftstoff vom Anschlußstutzen 21 durch die Widerlagerhülse 24, das Anschlußrohr 17, den Anker 13 zum Kraftstoffdurchlaßbereich 38 zu schaffen, sind der Befestigungsabschnitt 42 und ein im Führungsabschnitt 36 geführter Abschnitt 45 der Ventilnadel 39 mit Abplattungen oder Ausnehmungen versehen. Die Kraftstoffzufuhr vom Kraftstoffdurchlaßbereich 38 zum Kraftstoffzuführbereich 33 der Kraftstoffkanäle 34 wird durch eine Querbohrung 46 ermöglicht.

Zum Öffnen des Einspritzventils wird die Magnetspule 16 bestromt oder erregt und zieht dabei den Anker 13 zusammen mit der Ventilnadel 39 gegen die Kraft der Schließfeder 23 an, bis der Anker 13 mit einer Stirnfläche 47 gegen eine als Anschlag dienende Stirnfläche 48 des Anschlußrohrs 17 oder bis die Ventilnadel 39 mit einer Fläche 70 gegen eine als Anschlag dienende Stirnfläche 71 einer Stützscheibe 72 anschlägt. Sobald die Stromzufuhr zur Magnetspule 16 unterbrochen wird, drückt die Schließfeder 23 über den Anker 13 die Ventilnadel 39 wieder in ihre Schließstellung, in der die Dichtfläche 40 am Ventilsitz 41' anliegt und die Abspritzöffnung 41 abdichtet.

Wenn die Hubbegrenzung durch den Anker 13 erfolgt, so weist dieser, wie Fig. 2 zeigt, zweckmäßigerweise einen Führungsbund 49 auf, der an seinem im Bereich des nicht magnetischen Zwischenrings 15 befindlichen Ende vorgesehen ist, so daß der Anker 13 im nicht magnetischen Zwischenring 15 geführt ist. Die dem Anschlußrohr 17 zugewandte Stirnfläche 47 des Ankers 13 umfaßt eine radial außen liegende Anschlagfläche 50, an die sich nach innen über eine Stufe 51 eine zurückgesetzte Ringfläche 52 anschließt, die durch eine weitere Stufe 53 von einer Stützfläche 54 für die Schließfeder 23 getrennt ist. Die Anschlagfläche 50 weist dabei in Radialrichtung eine Breite von etwa 1 bis 2 mm auf und ist keilig, also kegelmantelförmig ausgebildet, wobei der innen liegende Rand der Anschlagfläche 50 gegen den außen liegenden Rand zurückgesetzt ist. Die Stufenhöhe der Stufe 53 zwischen der Anschlagfläche 50 und der zurückgesetzten Ringfläche 52 beträgt in etwa 50 µm. Zur Erhöhung der Verschleißfestigkeit ist der Anker 13 zumindest im Bereich seiner als Anschlagfläche dienenden Stirnfläche 47 und ggf. seines Führungsbundes 49 verchromt.

Wie Figur 3 zeigt, weist der Aufnahmeabschnitt 25 des Gehäusekörpers 11 auslaßseitig einen Rohransatz 55 auf, in dessen auslaßseitigem Ende eine Aufnahmebohrung 56 für einen hülsenförmigen Ventilkörper 57 vorgesehen ist. Der Ventilkörper 57 weist eine Durchgangsbohrung mit einem Führungsabschitt 37 für eine Ventilnadel 39 auf, der in eine Abspritzöffnung 41 mündet, die von einem Ventilsitz 41' umgeben ist. An dem der Abspritzöffnung 41 zugeordneten Ende des Ventilkörpers 57 ist ein Befestigungsflansch 58 vorgesehen, der mit einem die Aufnahmebohrung 56 umgebenden, mit der Hülse 32 beim Einspritzventil nach Fig. 1 wirkungsmäßig vergleichbaren Hülsenabschnitt 32' des Rohransatzes 55 dicht verbunden, zum Beispiel verschweißt oder verlötet ist. Auf der von der auslaßseitigen Stirnfläche des Ventilkörpers 57 abgewandten Seite des Befestigungsflansches 58 ist zwischen dem Ventilkörper 57 und dem Hülsenabschnitt 32' des Rohransatzes 55 ein Kraftstoffzuführbereich 33 für im ventilkörper 57 ausgebildete Kraftstoffkanäle 34 (Fig. 4, Fig. 5a bis 5b) vorgesehen.

Wie Fig. 4 und 5a zeigen, sind im Ventilkörper 29 bzw. 57 Kraftstoffkanäle 34 vorgesehen, die als Bohrungen ausgeführt sind und den Kraftstoffzuführbereich 33 mit dem Bereich der Abspritzöffnung 41 verbinden. Die Kraftstoffkanäle 34 sind dabei, wie in 5a dargestellt, gegen die Mittelachse A der Austrittsöffnung 41 geneigt und entsprechend Figur 4 so gegen die Mittelachse A versetzt, daß sie in einem Abstand d an der Mittelachse A vorbeiführen.

Ist das Einspritzventil, wie in Figur 5a dargestellt, geöffnet, so werden die aus den Kraftstoffkanälen 34 austretenden Kraftstoffstrahlen durch die Abspritzöffnung 41 direkt in den vor dem Einspritzventil liegenden Abspritzbereich, insbesondere in den Brennraum eines Verbrennungsmotors gespritzt. Dabei laufen die einzelnen Kraftstoffstrahlen aneinander vorbei, so daß die sich im Abspritzbereich bildende Kraftstoffwolke eine den Kraftstoffstrahlen entsprechende Strähnigkeit aufweist.

Je nach der gewünschten Strähnigkeit der Kraftstoffwolke können die einzelnen Kraftstoffkanäle 34 in Umfangsrichtung mit gleichen Abständen zueinander angeordnet sein. Sie können aber auch unterschiedliche Umfangsabstände aufweisen. Insbesondere kann eine bei fester Einbaudrehlage des Einspritzventils einer Zündkerze gegenüberliegende Lücke zwischen zwei Kraftstoffkanälen 34 größer oder kleiner als die übrigen Abstände zwischen den Kraftstoffkanälen 34 gewählt werden, um ein stöchiometrisches Kraftstoffluftgemisch im Bereich der Zündkerze sicherzustllen.

Die einzelnen Kraftstoffkanäle 34 bilden gemeinsam den engsten Strömungsquerschnitt für den Durchfluß des Kraftsstoffs durch das Einspritzventil. Die Summe der Strömungsquerschnitte der einzelnen Kraftstoffkanäle 34 bestimmt somit zusammen mit der Öffnungszeit des Einspritzventils und dem Kraftstoffdruck die jeweils abgespritzte Kraftstoffmenge.

Dabei sind die Strömungsquerschnitte zwischen der Dichtfläche 40 und dem Ventilsitz 41' sowie der Strömungsquerschnitt der Abspritzöffnung 41 deutlich größer als der Gesamtquerschnitt der Kraftstoffkanäle 34. Es ist jedoch auch möglich, den Strömungsquerschnitt hinter den Kraftstoffkanälen 34 so eng zu machen, daß zwischen der Dichtfläche 40 und dem Ventilsitz 41' oder in der Abspritzöffnung 41 eine Teildrosselung des Kraftstoffstroms durch das Einspritzventil auftritt.

Bei einer Ausgestaltung des Einspritzventils nach Figur 5b sind die einzelnen Kraftstoffkanäle 34 zwar in gleicher Weise gegen die Mittelachse A der Abspritzöffnung 41 versetzt, sind jedoch mit unterschiedlichen Neigungswinkeln α, β gegen die Mittelachse A der Abspritzöffnung 41 geneigt. Durch die unterschiedlichen Neigungen der Kraftstoffkanäle 34 gegen die Mittelachse A läßt sich eine abgespritzte Kraftstoffwolke erreichen, die einen ersten Teil aufweist, der bereits nahe der Abspritzöffnung einen relativ großen Durchmesser besitzt während ein zweiter Teil der Kraftstoffwolke tiefer in den Abspritzbereich, also in den Brennraum eindringt und so für eine gleichmäßige Kraftstoffverteilung sorgt. Dabei ist es auch möglich, zur Erzeugung eines stöchiometrischen Kraftstoffluftgemischs im Bereich einer Zündkerze, die Kraftstoffkanäle 34, durch die Kraftstoff in die Nähe der Zündkerze gespritzt wird, mit einem entsprechenden Neigungswinkel gegen die Mittelachse der Abspritzöffnung 41 anzuordnen.

Insbesondere wenn große Neigungswinkel α, β für die Kraftstoffkanäle 34 gefordert werden, ist es zweckmäßig, wenn - wie in Fig. 5c gezeigt - die Abspritzöffnung 41 von einer kegelmantelförmigen Wand 59 umgeben ist.

Nach einer erfindungsgemäßen Ausgestaltung des Einspritzventils sind die Kraftstoffkanäle 34 zwar in gleicher Weise gegen die Mittelachse A der Abspritzöffnung 41 geneigt, sind jedoch unterschiedlich dagegen versetzt. Der in Figur 7 auf der rechten Seite dargestellte Kraftstoffkanal 34 weist dabei einen Abstand d₁ zur Achse A auf, während der auf der linken Seite dargestellte Kraftstoffkanal 34 mit einem vergrößerten Abstand d₂ zur Achse der Abspritzöffnung 41 angeordnet ist, so daß der durch diesen Kraftstoffkanal 34 abgespritzte Kraftstoff im Bereich der Abspritzöffnung 41 auf die Fläche des Ventilsitzes 41' aufprallt und dort zerstäubt.

Einzelne der Kraftstoffkanäle 34 sind erfindungsgemäß so angeordnet, daß die entsprechenden Kraftstoffstrahlen auf die die Abspritzöffnung 41 umgebende Wandung oder auf die Spitze der Ventilnadel 39 aufprallen.

Darüber hinaus kann vorgesehen sein, daß die mittels der Kraftstoffkanäle 34 erzeugten Kraftstoffstrahlen miteinander kollidieren, wodurch die Kraftstoffzerstäubung insbesondere für den relativ nahe am Einspritzventil liegenden Abspritzbereich verbessert wird.

Entsprechend den Figuren 8 bis 10 ist bei einer weiteren Ausgestaltung der Erfindung ein topfförmiger Ventilkörper 60 vorgesehen, in den ein hülsenförmiger Führungseinsatz 61 mit einer Führungsbohrung 37' für die Ventilnadel 39 eingesetzt ist. Wie Figur 9 zeigt, weist der Führungseinsatz 61 einen in etwa viereckigen äußeren Querschnitt mit entsprechend dem Innendurchmesser des Ventilkörpers 60 abgerundeten Kanten auf, so daß er in den Ventilkörper 60 eingesetzt werden kann. Die der Abspritzöffnung 41 zugewandte Stirnfläche 62 des Führungseinsatzes 61 ist kegelförmig abgeschrägt und liegt an einer entsprechenden kegelförmigen Bodenfläche 63 des Ventilkörpers 60 an.

Wie in Fig. 10 links dargestellt ist, sind in der kegelförmigen Stirnfläche 62 des Führungseinsatzes 61 Nuten 64 vorgesehen, die die Kraftstoffkanäle 34' bilden. Es ist jedoch auch möglich, die Kraftstoffkanäle 34 als Bohrungen auszuführen, wie dies auf der rechten Seite der Figur 10 dargestellt ist.

Hierbei ist es zweckmäßig, wenn der Führungseinsatz 61 an seinem der Abspritzöffung 41 zugewandten Ende eine die Führungsbohrung 37' umgebende Ausnehmung 65 aufweist.

Auch bei dieser Ausgestaltung der Erfindung lassen sich die einzelnen Kraftstoffkanäle 34, 34' mit unterschiedlichen Neigungen und Abständen von der Mittelachse A der Abspritzöffnung 41 anordnen. Werden für die einzelnen Kraftstoffkanäle 34, 34' bei gleicher Neigung nur unterschiedliche Abstände zur Mittelachse A der Abspritzöffnung 41 gefordert, so können sämtliche Kraftstoffkanäle 34' durch entsprechende Nuten 64 realisiert werden. Sind jedoch auch unterschiedliche Neigungen gewünscht, so ist es möglich, einen Teil der Kraftstoffkanäle 34' durch Nuten auszubilden, während ein anderer Teil der Kraftstoffkanäle 34 mit einer anderen Neigung als Bohrungen ausgeführt wird. Dabei ist es zweckmäßig, die Kraftstoffkanäle 34' mit einer größeren Neigung gegen die Mittelachse A der Abspritzöffnung 41 auszubilden als die von Bohrungen gebildeten Kraftstoffkanäle 34.

Die Verwendung eines topfförmigen Ventilkörpers 60, bei dem die Kraftstoffzuführbereiche 33' für die einzelnen Kraftstoffkanäle 34, 34' innerhalb des Ventilkörpers ausgebildet sind, hat den Vorteil, daß die Abdichtung des Ventilkörpers 60 gegenüber dem Ventilgehäuse in einem relativ großen Abstand zur abspritzseitigen Stirnfläche des Ventilkörpers 60 vorgenommen werden kann.

Die Kraftstoffkanäle 34, 34' können auch in nicht näher dargestellter Weise unterschiedliche Strömungsquerschnitte aufweisen, um eine gewünschte Kraftstoffverteilung zu erzielen. Dabei können Kraftstoffkanäle 34, 34' mit kleinen und großen Querschnitten abwechseln. Es ist auch möglich, daß nur ein oder zwei Kraftstoffkanäle 34, 34' einen vergrößerten oder verkleinerten Strömungsquerschnitt aufweisen.

## Patentansprüche

1. Einspritzventil, insbesondere zum direkten Einspritzen von Kraftstoff in einen Brennraum eines Verbrennungsmotors, mit einem Strömungsweg für Kraftstoff von einem Kraftstoffeinlass (21) zu einer Abspritzöffnung (41), mit einem einen Ventilsitz (41') aufweisenden Ventilkörper (27, 29, 57, 60) und mit einem bewegbaren Schließkörper (39), der mit dem Ventilsitz (41') zusammenwirkt,
wobei im Strömungsweg vor der Abspritzöffnung (41) stromaufwärts des Ventilsitzes (41') eine Mehrzahl von Kraftstoffkanälen (34, 34') angeordnet ist, deren Querschnitt bei gegebenem Kraftstoffdruck die jeweils pro Zeiteinheit abgespritzte Kraftstoffmenge bestimmt,
wobei zumindest ein Teil einer ersten Gruppe der Kraftstoffkanäle (34, 34') so ausgerichtet ist, dass die aus ihnen austretenden Kraftstoffstrahlen bei offenem Ventil direkt durch die Abspritzöffnung (41) gespritzt werden, da gedachte verlängerte Mittelachsen dieser Kraftstoffkanäle (34, 34') die Abspritzöffnung (41) berührungsfrei durchlaufen,
**dadurch gekennzeichnet,**
**dass** zumindest eine zweite Gruppe von Kraftstoffkanälen (34, 34') vorgesehen ist, wobei ein Teil der Kraftstoffkanäle (34, 34') so ausgerichtet ist, dass die aus ihnen austretenden Kraftstoffstrahlen vor der Abspritzöffnung (41) vorzugsweise spitzwinklig auf eine die Abspritzöffnung (41) umgebende Fläche (41') oder auf einen Aufprallbereich an dem Schließkörper (39) oder auf eine die Abspritzöffnung (41) umgebende Wandung aufprallen.

2. Einspritzventil nach Anspruch 1,
**dadurch gekennzeichnet,**
**dass** die Kraftstoffkanäle (34, 34') so angeordnet sind, dass die aus ihnen austretenden Kraftstoffstrahlen gegen eine senkrecht zur Ebene der Abspritzöffnung (41) stehende Mittelachse (A) geneigt und versetzt verlaufen.

3. Einspritzventil nach Anspruch 1 oder 2,
**dadurch gekennzeichnet,**
**dass** die Kraftstoffkanäle (34, 34') einer Gruppe jeweils in gleicher Weise gegen die Mittelachse (A) der Abspritzöffnung (41) geneigt und versetzt sind.

4. Einspritzventil nach Anspruch 3,
**dadurch gekennzeichnet,**
**dass** alle Kraftstoffkanäle (34, 34') die gleiche Neigung in Bezug auf die Mittelachse (A) der Abspritzöffnung (41) aufweisen, während zu verschiedenen Gruppen gehörende Kraftstoffkanäle (34, 34') unterschiedlich gegen die Mittelachse (A) der Abspritzöffnung (41) versetzt sind.

5. Einspritzventil nach Anspruch 3,
**dadurch gekennzeichnet,**
**dass** alle Kraftstoffkanäle (34, 34') in gleicher Weise gegen die Mittelachse (A) der Abspritzöffnung (41) versetzt sind, während zu verschiedenen Gruppen gehörende Kraftstoffkanäle (34, 34') unterschiedlich gegen die Mittelachse (A) der Abspritzöffnung (41) geneigt sind.

6. Einspritzventil nach einem der vorhergehenden Ansprüche,
**dadurch gekennzeichnet,**
**dass** die Kraftstoffkanäle (34, 34') in Bezug auf die Abspritzöffnung (41) in Umfangsrichtung unterschiedliche Abstände voneinander aufweisen.

7. Einspritzventil nach einem der vorhergehenden Ansprüche,
**dadurch gekennzeichnet,**
**dass** zumindest ein Teil der Kraftstoffkanäle (34, 34') so gegen die Mittelachse (A) der Abspritzöffnung (41) geneigt und versetzt ist, dass die aus ihnen austretenden Kraftstoffstrahlen aneinander vorbei in den Brennraum gespritzt werden.

8. Einspritzventil nach einem der vorhergehenden Ansprüche,
**dadurch gekennzeichnet,**
**dass** ein Teil der Kraftstoffkanäle (34, 34') so gegen die Mittelachse (A) der Abspritzöffnung (41) geneigt und versetzt ist, dass die aus ihnen austretenden Kraftstoffstrahlen miteinander kollidieren, wobei die kollidierenden Kraftstoffstrahlen vorzugsweise hinter der Abspritzöffnung (41) aufeinander prallen.

9. Einspritzventil nach einem der vorhergehenden Ansprüche,
**dadurch gekennzeichnet,**
**dass** die Kraftstoffkanäle (34, 34') so ausgerichtet sind, dass eine Mittelachse einer von ihnen gebildeten Kraftstoffwolke gegen die Mittelachse (A) der Abspritzöffnung (41) geneigt ist.

10. Einspritzventil nach einem der vorhergehenden Ansprüche,
**dadurch gekennzeichnet,**
**dass** die Kraftstoffkanäle (34, 34') in dem den Ventilsitz (41') aufweisenden Ventilkörper (27, 29, 57) vorgesehen sind.

11. Einspritzventil nach einem der Ansprüche 1 bis 9,
**dadurch gekennzeichnet,**
**dass** in einem topfförmigen Ventilkörper (60) ein Führungseinsatz (61) für den Schließkörper (39) vorgesehen ist, dessen Außenumfangsfläche so ausgebildet ist, dass zwischen einer Umfangswand des Ventilkörpers (60) und dem Führungseinsatz (61) einer oder mehrere Kraftstoffzuführbereiche (33') vorgesehen sind, die mit den am Führungseinsatz (61) ausgebildeten Kraftstoffkanälen (34, 34') in Verbindung stehen.

12. Einspritzventil nach Anspruch 11,
**dadurch gekennzeichnet,**
**dass** der Führungseinsatz (61) an seiner mit dem Ventilkörper (60) zusammenwirkenden Stirnfläche (62) eine Vielzahl von die Kraftstoffkanäle (34') bildenden Nuten (64) aufweist.

13. Einspritzventil nach Anspruch 11 oder 12,
**dadurch gekennzeichnet,**
**dass** zumindest ein Teil der Kraftstoffkanäle (34) als Bohrungen im Führungseinsatz (61) ausgebildet ist.

## Claims

1. Injection valve, in particular for directly injecting fuel into a combustion chamber of an internal combustion engine, having a flow path for fuel from a fuel inlet (21) to an ejection opening (41), having a valve body (27, 29, 57, 60) which has a valve seat (41'), and having a moveable closing body (39) which interacts with the valve seat (41'),
with a plurality of fuel ducts (34, 34') being arranged in the flow path before the ejection opening (41) and upstream of the valve seat (41'), the cross section of which fuel ducts (34, 34') determines the fuel quantity ejected per unit time in each case for a given fuel pressure,
with at least a part of a first group of the fuel ducts (34, 34') being aligned such that the fuel jets emerging from them are sprayed directly through the ejection opening (41) when the valve is open, since imaginary elongated central axes of said fuel ducts (34, 34') run through the ejection opening (41) without coming into contact with the latter,
**characterized**
**in that** at least a second group of fuel ducts (34, 34') is provided, with a part of the fuel ducts (34, 34') being aligned such that the fuel jets emerging from them impact, before the ejection opening (41), preferably at an acute angle against a surface (41') which surrounds the ejection opening (41) or against an impact area on the closing body (39) or against a wall which surrounds the ejection opening (41).

2. Injection valve according to Claim 1,
**characterized**
**in that** the fuel ducts (34, 34') are arranged such that the fuel jets emerging from them run so as to be inclined, and offset with respect to, a central axis (A) which is perpendicular to the plane of the ejection opening (41).

3. Injection valve according to Claim 1 or 2,
**characterized**
**in that** the fuel ducts (34, 34') of one group are in each case inclined and offset with respect to the central axis (A) of the ejection opening (41) in each case in the same way.

4. Injection valve according to Claim 3,
**characterized**
**in that** all of the fuel ducts (34, 34') have the same inclination with respect to the central axis (A) of the ejection opening (41), while fuel ducts (34, 34') belonging to different groups are offset to different extents with respect to the central axis (A) of the ejection opening (41).

5. Injection valve according to Claim 3,
**characterized**
**in that** all of the fuel ducts (34, 34') are offset in the same way with respect to the central axis (A) of the ejection opening (41), while fuel ducts (34, 34') belonging to different groups are inclined to different extents with respect to the central axis (A) of the ejection opening (41).

6. Injection valve according to one of the preceding claims,
**characterized**
**in that** the fuel ducts (34, 34') are spaced apart from the ejection opening (41) to different extents from one another in the peripheral direction.

7. Injection valve according to one of the preceding claims,
**characterized**
**in that** at least a part of the fuel ducts (34, 34') are inclined and offset with respect to the central axis (A) of the ejection opening (41) such that the fuel jets emerging from them are sprayed past one another into the combustion chamber.

8. Injection valve according to one of the preceding claims,
**characterized**
**in that** a part of the fuel ducts (34, 34') are inclined and offset with respect to the central axis (A) of the ejection opening (41) such that the fuel jets emerging from them collide with one another, with the colliding fuel jets preferably impacting against one another after the ejection opening (41).

9. Injection valve according to one of the preceding claims,
**characterized**
**in that** the fuel ducts (34, 34') are aligned such that a central axis of a fuel cloud formed by them is inclined with respect to the central axis (A) of the ejection opening (41) .

10. Injection valve according to one of the preceding claims,
**characterized**
**in that** the fuel ducts (34, 34') are provided in the valve body (27, 29, 57) which has the valve seat (41').

11. Injection valve according to one of Claims 1 to 9,
**characterized**
**in that** a guide insert (61) for the closing body (39) is provided in a pot-shaped valve body (60), the outer peripheral face of which guide insert (61) is designed such that one or more fuel delivery regions (33') are provided between a peripheral wall of the valve body (60) and the guide insert (61), which fuel delivery regions (33') are connected to the fuel ducts (34, 34') which are formed on the guide insert (61).

12. Injection valve according to Claim 11,
**characterized**
**in that** the guide insert (61) has, on its end face (62) which interacts with the valve body (60), a plurality of grooves (64) which form the fuel ducts (34').

13. Injection valve according to Claim 11 or 12,
**characterized**
**in that** at least a part of the fuel ducts (34) are formed as bores in the guide insert (61).

## Revendications

1. Injecteur notamment pour l'injection directe de carburant dans une chambre de combustion de moteur à combustion interne comportant un chemin de passage du carburant entre l'entrée de carburant (21) et un orifice d'éjection (41), un corps d'injecteur (27, 29, 57, 60) ayant un siège de soupape (41') et un organe d'obturation (39), mobile, coopérant avec le siège de soupape (41'),
le chemin de passage comportant devant l'orifice d'éjection (41), en amont du siège de soupape (41'), un ensemble de canaux de carburant (34, 34') dont la section définit la quantité de carburant éjectée par unité de temps pour une pression de carburant donnée,
au moins une partie d'un premier groupe de canaux de carburant (34, 34') sont alignés pour que les jets de carburant qui en sortent lorsque la soupape est ouverte, soient projetés directement à travers l'orifice d'éjection (41) car le prolongement de l'axe central (axe géométrique) de ces canaux de carburant (34, 34') traverse l'orifice d'éjection (41) sans le toucher,
**caractérisé par**
au moins un second groupe de canaux de carburant (34, 34') dont une partie des canaux (34, 34') sont alignés pour toucher de préférence suivant un angle aigu, une surface (41') entourant l'orifice d'éjection (41), en amont de l'orifice d'éjection (41) ou de rencontrer une zone de rebondissement de l'organe d'obturation (39) ou une paroi entourant l'orifice d'éjection (41).

2. Injecteur selon la revendication 1,
**caractérisé en ce que**
les canaux de carburant (34, 34') sont installés pour que les jets de carburant qui en sortent, soient inclinés ou décalés par rapport à un axe central (A) perpendiculaire au plan de l'orifice d'éjection (41).

3. Injecteur selon l'une quelconque des revendications 1 ou 2,
**caractérisé en ce que**
les canaux de carburant (34, 34') d'un groupe sont inclinés et décalés chaque fois de la même manière par rapport à l'axe central (A) de l'orifice d'éjection (41).

4. Injecteur selon la revendication 3,
**caractérisé en ce que**
tous les canaux de carburant (34, 34') ont la même inclinaison par rapport à l'axe central (A) de l'orifice d'éjection (41) alors que les canaux de carburant (34, 34') appartenant à différents groupes sont décalés différemment par rapport à l'axe central (A) de l'orifice d'éjection (41).

5. Injecteur selon la revendication 3,
**caractérisé en ce que**
tous les canaux de carburant (34, 34') sont décalés de la même manière par rapport à l'axe central (A) de l'orifice d'éjection (41) alors que les canaux de carburant (34, 34') appartenant à différents groupes sont inclinés différemment par rapport à l'axe central (A) de l'orifice d'éjection (41).

6. Injecteur selon l'une quelconque des revendications précédentes,
**caractérisé en ce que**
les canaux de carburant (34, 34') ont des intervalles différents par rapport à l'orifice d'éjection (41), selon la direction périphérique.

7. Injecteur selon l'une quelconque des revendications précédentes,
**caractérisé en ce qu'**
au moins une partie des canaux de carburant (34, 34') sont inclinés et décalés par rapport à l'axe central (A) de l'orifice d'éjection (41) pour que les jets de carburant qui en sortent soient projetés les uns à côté des autres dans la chambre de combustion.

8. Injecteur selon l'une quelconque des revendications précédentes,
**caractérisé en ce qu'**
une partie des canaux de carburant (34, 34') sont inclinés et décalés par rapport à l'axe central (A) de l'orifice d'éjection (41) pour que les jets de carburant qui en sortent, entrent en collision et que les jets de carburant en collision rebondissent de préférence derrière l'orifice d'éjection (41).

9. Injecteur selon l'une quelconque des revendications précédentes,
**caractérisé en ce que**
les canaux de carburant (34, 34') sont alignés pour que l'axe du nuage de carburant formé par eux soit incliné par rapport à l'axe central du nuage (A) de l'orifice d'éjection (41).

10. Injecteur selon l'une quelconque des revendications précédentes,
**caractérisé en ce que**
les canaux de carburant (34, 34') prévus dans le corps d'injecteur (27, 29, 57) comportent le siège de soupape (41').

11. Injecteur selon l'une quelconque des revendications 1 à 9,
**caractérisé par**
un insert de guidage (61) pour l'organe d'obturation (39) dans le corps d'injecteur (60), en forme de pot, insert dont la surface périphérique extérieure est formée pour avoir une ou plusieurs zones d'alimentation en carburant (33') entre une paroi périphérique du corps d'injecteur (60) et l'insert de guidage (61), zones reliées aux canaux de carburant (34, 34') formés par l'insert de guidage (61).

12. Injecteur selon la revendication 11,
**caractérisé en ce que**
la surface frontale (62) de l'insert de guidage (61) coopérant avec le corps de soupape (60) comporte un ensemble de rainures (64) formant les canaux de carburant (34').

13. Injecteur selon l'une quelconque des revendications 11 ou 12,
**caractérisé en ce qu'**
au moins une partie des canaux de carburant (34) est réalisée sous la forme d'un perçage dans l'insert de guidage (61).
